# EUROPÄISCHE PATENTSCHRIFT

(11) **EP 0 135 882 B1**
(45) Veröffentlichungstag und Bekanntmachung des Hinweises auf die Patenterteilung: **01.04.1987**
(21) Anmeldenummer: 84110777.4
(22) Anmeldetag: 10.09.1984
(51) Int. Cl.: G21F 9/02

(54) **Verfahren zum Betreiben eines Kernreaktors**
Process for operating a nuclear reactor
Procédé pour mettre en oeuvre un réacteur nucléaire

(30) Priorität: 24.09.1983 DE 3334629
(43) Veröffentlichungstag der Anmeldung: 03.04.1985
(73) Patentinhaber: KRAFTWERK UNION AKTIENGESELLSCHAFT, D-4330 Mülheim (Ruhr) (DE)
(72) Erfinder: Queiser, Horst, Dipl.-Ing., D-6454 Bruchköbel (DE); Eckardt, Bernd, Dipl.-Ing., D-6454 Bruchköbel (DE)
(74) Vertreter: Mehl, Ernst, Dipl.-Ing.

## Beschreibung

Die Erfindung betrifft ein Verfahren zum Betreiben eines Kernreaktors mit einer Abgasquelle, insbesondere einer Kühlmittelreinigung, und einem an diese Abgasquelle angeschlossenen Abgassystem, das mindestens einen Kompressor, einen Gaskühler, ein Reduzierventil, einen Feuchteadsorber, eine Verzögerungsstrecke und einen Kaminanschluss umfasst.

Aus der DE-PS 2 302 905 ist ein Druckwasserreaktor bekannt, der ein Kühlwasserreinigungssystem mit einer Entgasungseinrichtung umfasst. Die aus dem Kühlwasser abgeschiedenen Gase werden zunächst durch eine Verbrennung von Wasserstoff befreit. Sie gelangen dann in eine Trocknungsanlage, in der Wasser ausgefällt wird. Danach werden sie in einer Gaszerlegungsanlage durch fraktionierte Verflüssigung zerlegt, damit die Edelgase, insbesondere Krypton und Xenon, in einem kleinen Speicher gelagert werden können, während die verbleibenden Gase in das System zurückgeführt werden, wenn sie nicht über einen Kaminanschluss abgelassen werden.

Bei anderen bekannten Kernreaktoren werden die Gase über eine Verzögerungsstrecke geführt, so dass sie in ihrer Aktivität abklingen können. Die Verzögerungsstrecke wird entweder in einem Kreis durchfahren oder sie ist dem Kamin vorgeschaltet, wie in dem Buch «VGB-Kernkraftwerks-Seminar 1970» auf den Seiten 43, 44 und 45 ausgeführt ist.

Die Erfindung geht von der Aufgabe aus, den durch di Abgasbehandlung bedingten Aufwand zu verringern. Dies gelingt erstaunlicherweise dadurch, dass der Feuchteadsorber und die Verzögerungsstrecke im Normalbetrieb parallel betrieben werden, wobei die Verzögerungsstrecke mit dem Kaminanschluss in Verbindung steht, während der Feuchteadsorber in einem Gaskreis zum Kompressor betrieben wird, und dass bei erhöhtem Abgasanfall, insbesondere bei Kühlmittelverlagerung beim An- und Abfahren des Reaktors, der Feuchteadsorber und die Verzögerungsstrecke in Reihe geschaltet und über ein Reduzierventil mit dem Kaminanschluss verbunden sind, das auf einen mindestens doppelt so hohen Druck wie im Normalbetrieb eingestellt ist.

Mit dem neuen Verfahren ergibt sich ohne apparativen Mehraufwand eine erhebliche Verkleinerung der für die Abgasbehandlung erforderlichen Komponenten und eine einfachere Systemgestaltung. Dabei werden die Vorteile des bei Überdruck günstigeren Retentionsverhaltens für den kurzzeitig vorliegenden Betrieb grossen Gasanfalls mit den zeitlich überwiegenden Betriebsphasen mit geringerem Gasanfall kombiniert, in denen durch Betriebsdruckreduzierung die Möglichkeiten der Entspannungstrocknung zur Aufwandsminimierung der bisher üblichen Trocknungseinrichtungen genutzt werden.

Das Verfahren nach der Erfindung kann vorteilhaft dadurch weitergebildet werden, dass die Gasstrekke vom Gaskühler bis zum Feuchteadsorber einschliesslich thermisch isoliert und/oder gekühlt bzw. geheizt wird.

Für den Übergang von dem einen Betrieb (erhöhter Abgasanfall) auf den anderen (Normalbetrieb) hat es sich als vorteilhaft herausgestellt, dass die Verringerung des Druckes nach einem erhöhten Anfall von Abgasen über einen Zeitraum von mehreren Stunden vorgenommen wird. Dabei sollte zweckmässigerweise die Umschaltung des Feuchteadsorbers in den Gaskreis zum Kompressor nach Erreichen des niedrigen Betriebsdruckes vorgenommen werden.

Zur näheren Erläuterung der Erfindung wird anhand der beiliegenden Zeichnung ein Ausführungsbeispiel beschrieben. Dabei zeigt die Fig. 1 stark vereinfacht die Abgasanlage eines Druckwasserreaktors mit zwei durch unterschiedliche Pfeile (durchgezogen und gestrichelt) dargestellten Betriebszuständen. Die Fig. 2 zeigt in einem Schaubild den charakteristischen Abgasanfall in Nm³/h über der Zeit, wobei ein Betriebszyklus mit einer Betriebszeit von mindestens 10 Monaten mit 100% bezeichnet ist.

Die Abgasquellen sind Behälter 1 und 2 mit einer Flüssigkeit mit einem veränderlichen Flüssigkeitsspiegel 4 bzw. 5 und einer Gasatmosphäre 6 bzw. 7 über dem Flüssigkeitsspiegel, sowie Entgasungseinrichtung 8. In der Gasatmosphäre 6 bzw. 7 und der Entgasungseinrichtung 8 sind Spaltgase enthalten. Deshalb sind die Oberseiten der Behälter 1, 2 und die Entgasungseinrichtung 8 an einer Abzugsleitung 10 angeschlossen. Sie führt über einen Rekombinator 11 für H₂/0₂. Hinter diesem sind zwei Kompressoren 12 und 13 redundant angeordnet. Ihre Druckseite führt zu einem Gaskühler 15 mit einem Flüssigkeitsauslass 16, der durch einen Kondensatableiter 17 geregelt werden kann.

Dem Gaskühler 15 ist ein Reduzierventil 20 nachgeschaltet, dessen Stellglied 21 über Leitungen 22 betätigt werden kann. Die Niederdruckseite führt über eine Leitung 23 zu einem Umschaltventil 24. Von dem Umschaltventil 24 führt eine erste Leitung 26 zu einem weiteren Reduzierventil 27, das für die Gasrückführung vorgesehen ist. Sein Niederdruckausgang ist über eine Leitung 28 mit den Gasatmosphären 6, 7 der Abgasbehälter 1, 2 verbunden. Das Stellglied 30 des Reduzierventils 27 kann über Steuerleitungen 31 betätigt werden.

Der andere Auslass des Umschaltventils 24 ist über eine Leitung 33 mit einer Verzweigung 34 verbunden, die zu einem Feuchteadsorber 35 einerseits und einer Verzögerungsstrecke 36 andererseits führt. Der Feuchteadsorber 35 ist als Behälter mit einem Adsorptionsmittel 37, wie z.B. Gel oder Aktivkohle, gefüllt. Sein Auslass 38 führt zu der Leitung 26 und damit zum Reduzierventil 27.

Die Verzögerungsstrecke 36 ist als Aktivkohlebehälter ausgeführt, der von unten nach oben durchströmt wird. An den Auslass 40 ist über ein Reduzierventil 41 ein Kamin 42 angeschlossen. Das Stellglied 43 des Reduzierventils 41 kann über Steuerleitungen 44 betätigt werden.

In der Fig. 1 ist noch hervorgehoben, dass die Leitungen zwischen dem Gaskühler 15 und dem Umschaltventil 24 sowie dessen Leitungszweig 26 und die Leitung 38 vom Auslass des Adsorbers 35 mit einer Isolierung 46 versehen ist, die auch eine Kühlmöglichkeit, z.B. mit Kühlwasser, umschliesst. Der Adsorber 35 kann einen Kühlmantel 47 tragen, z.B. in Form von Peltier-Elementen, deren Stromkreis die Anschlussklemmen 48 hat. Ferner ist es günstig, wenn zur Verbesserung der Regeneration dem Feuchteadsorber 35 eine Rohrbereichsheizung 49 vorgeschaltet ist. Sie erfasst den Rohrbereich zwischen der Oberseite des Feuchteadsorbers 35 und der Verzweigung 34.

Der Abgasanfall im Druckwasserreaktor ist, wie die Fig. 2 zeigt, sehr unterschiedlich. Über mehr als 95% der Betriebszeit liegt nur ein geringer Abfall von durchschnittlich weniger als 0,5 Nm³/h vor, wie in Fig. 1 in den Bereichen 50, 51, 52, 53 und 54 angedeutet ist. In den bei 55,56, 57 und 58 angedeuteten Zeitabschnitten ist der Abgasanfall praktisch Null. Nur in den restlichen 5% der Betriebszeit tritt ein erhöhter Abgasanfall ein, der dann allerdings für mehrere Stunden z.B. das 1 OOfache beträgt. In der Fig. 2 ist dies durch den Bereich 60 für den Fall der Inbetriebsetzung und der damit verbundenen Expansionen des Kühlwassers beim Aufheizen angedeutet, die die Gasatmosphärevolumina 6, 7 in den Abgasquellen 1 und 2 verringern. Bei 61 ist eine Spülung der Abgasquellen z.B. vor einer Behälteröffnung dargestellt. Der Bereich 63 umfasst das Absenken des Füllstandes im Reaktordruckbehälter mit einer denkbaren Spülung am Ende des Betriebszyklus, d.h. vor dem Öffnen des Reaktordruckbehälters.

Bei dem neuen Verfahren lassen sich die folgenden drei Betriebszyklen unterscheiden:
1) Kontinuierlicher Dauerbetrieb ( > 95% der Betriebszeit eines DWR's). Hier liegt ständig ein relativ geringer Abgasanfall von durchschnittlich z. B. < 0,5 Nm³/h vor. Diese Abgasmenge sowie eine Spülgasmenge, die sich aus der Förderleistung des Kompressors 12, 13 ergibt, wird durch die Kompressionseinheit kontinuierlich oder diskontinuierlich komprimiert (z.B.: pₑ = 8-25 bar). Im nachfolgenden Gaskühler 15, der z.B. mit Kaltwasser gekühlt wird, erfolgt die Kühlung und Reduzierung der absoluten Gasfeuchte. Im sich anschliessenden Reduzierventil 20 erfolgt die Gasentspannung mit entsprechender Reduktion der relativen Gasfeuchte (z.B.: pₑ = 1-4 bar).

Das aufgrund der Expansion sowie Gaskühlung leicht abgekühlte Gas wird dann durch entsprechende Führung der Rohrleitung durch die Raumluft oder andere Hilfseinrichtungen auf Raumtemperatur aufgewärmt.

Nach Passieren des Umschaltventils 24 wird das Abgas in der Verzweigung 34 in zwei Gasströme aufgeteilt. Über die Verzögerungsstrecke 36 wird lediglich das überschüssige Abgas (z.B. < 0,5 Nm³/h) geführt, der Rest wird über den Feuchteadsorber 35 zwecks dessen Regeneration auf die Kompressorsaugseite zurückgeleitet. Die in der Verzögerungsstrecke 36 bei erniedrigtem Betriebsdruck ablaufende Gasadsorption bringt trotz der geringeren Adsorptionswirkung, aufgrund des geringen Abgasanfalles, z.B. im ersten Viertel des Adsorbers, bereits die geforderte Verzögerungszeit, so dass der restliche Teil für andere Betriebsfälle zur Verfügung steht.

2) Der Schiebegasfall tritt z.B. bei DWR-Anlagen praktisch nur während des Anfahrens und Absenkens des Reaktordruckbehälter-Füllstandes sowie evtl. nachfolgender Spülvorgänge des Primärkreises auf.

Während dieses Betriebsfalles erfolgt der Betrieb der Verzögerungsstrecke 36 unter erhöhtem Betriebsdruck. Der Abgasanfall übersteigt nun für mehrere Stunden den vorgenannten kontinuierlichen Abgasanfall um das z.B. 100fache.

Durch die Betriebsdruckerhöhung wird aufgrund der Gaskompression das effektive Retentionsvermögen der Verzögerungsstrecke 36 neben der zusätzlichen Gasspeicherung durch die Druckerhöhung, deutlich verbessert.

In Abhängigkeit von den exakten Betriebsbedingungen werden z.B. bei pₑ = 8-25 bar für Xe-Isotope eine ca. 2- bis 3fache und für die in diesem Betriebsfall relevanten (wegen kürzerer Adsorberdurchbruchszeit) Kr-Isotope eine ca. 3- bis 5fache verbesserte Verzögerungswirkung erreicht.

Die Abgasentfeuchtung wird hierbei mittels des bei diesem Betriebsfall der Verzögerungsstrecke durch Umschalten des Ventils 24 vorgeschalteten Feuchteadsorbers 35 durchgeführt. Für diesen auslegungsbestimmenden Betriebsfall wird der bisher praktisch nicht zur Aktivitätsreduktion wirksame Teil der Verzögerungsstrecke 36 nun unter optimalen Bedingungen genutzt.

3) Betrieb direkt anschliessend an Schiebegasfall.

Die anfallende Abgasmenge sinkt wieder auf Werte z.B. < 0,5 Nm³/h ab. Für eine kurze Zeit wird der erhöhte Betriebsdruck beibehalten, um auch die sich bereits kurz vor Austritt aus der Verzögerungsstrekke 36 befindlichen Edelgasisotope mit relevanter Aktivität noch ausreichend zu verzögern (z.B. Kr 85 m bei 5-10HWZ = 21,5-43 h).

Konservativ erfolgt dann nach z.B. 40 h die langsame Betriebsdruckerniedrigung durch Abgasmengenerhöhung auf einen fixierten Wert auf den Auslegungswert, so dass wegen des geringen Abgasanfalles sich z.B. über ca. 10 h eine entsprechende Betriebsdruckreduzierung ergibt.

Die Umschaltung des zuvor als Gastrockner arbeitenden Feuchteadsorbers 35 zwecks Regeneration erfolgt ab Erreichen des erniedrigten Betriebsdrukkes. Dann kann die Heizung 49 eingeschaltet und die Kühlung der Isolierung 46 im Bereich der Leitung 38 eingestellt werden.

## Patentansprüche

1. Verfahren zum Betreiben eines Kernreaktors mit einer Abgasquelle (1, 2), insbesondere einer Kühlmittelreinigung, und einem an diese Abgasquelle angeschlossenen Abgassystem, das mindestens einen Kompressor (12, 13), einen Gaskühler (15), ein Reduzierventil (20), einen Feuchteadsorber (35), eine Verzögerungsstrecke (36) und einen Kaminanschluss (42) umfasst, dadurch gekennzeichnet, dass der Feuchteadsorber und die Verzögerungsstrecke im Normalbetrieb parallel betrieben werden, wobei die Verzögerungsstrecke mit dem Kaminanschluss in Verbindung steht, während der Feuchteadsorber in einem Gaskreis zum Kompressor betrieben wird, und dass bei erhöhtem Abgasanfall, insbesondere bei Kühlmittelverlagerung beim An- und Abfahren des Reaktors, der Feuchteadsorber und die Verzögerungsstrecke in Reihe geschaltet und über ein Reduzierventil (41) mit dem Kaminanschluss verbunden sind, das auf einen mindestens doppelt so hohen Druck wie im Normalbetrieb eingestellt ist.

2. Verfahren nach Anspruch 1, dadurch gekennzeichnet, dass die Gasstrecke vom Gaskühler bis zum Feuchteadsorber einschliesslich thermisch isoliert und/oder gekühlt bzw. geheizt wird.

3. Verfahren nach Anspruch 1 oder 2, dadurch gekennzeichnet, dass die Verringerung des Druckes nach einem erhöhten Anfall von Abgasen über einen Zeitraum von mehreren Stunden vorgenommen wird.

4. Verfahren nach Anspruch 3, dadurch gekennzeichnet, dass die Umschaltung des Feuchteadsorbers in den Gaskreis zum Kompressor nach Erreichen des niedrigen Betriebsdruckes vorgenommen wird.

## Claims

1. A method of operating a nuclear reactor having a waste gas source (1, 2), particularly but not exclusively, of a coolant purification unit, and a waste gas system which is connected to said waste gas source and which comprises at least one compressor (12, 13), a gas cooler (15), a reducing valve (20), a moisture adsorber (35), a delay path (36) and a chimney connection (42), characterised in that the moisture adsorber and the delay path are operated in parallel during normal operation, the delay path being connected to the chimney connection, whilst the moisture adsorber is operated in a gas circuit to the compressor; and that, in the event of an increased formation of waste gas, particularly but not exclusively with coolant movement when a reactor is brought on or off stream, the moisture adsorber and the delay path are connected in series and are connected to the chimney connection by way of a reducing valve (41) which is set at a pressure which is twice as high as during normal operation.

2. A method as claimed in Claim 1, characterised in that the gas path from the gas cooler to the moisture adsorber inclusive is thermally insulated and/or cooled or heated, as the case may be.

3. A method as claimed in Claim 1 or Claim 2, characterised in that the reduction of the pressure after an increased formation of waste gases is effected over a period of several hours.

4. A method as claimed in Claim 3, characterised in that the switch-over of the moisture adsorber into the gas circuit to the compressor is effected when the low operating pressure has been reached.

## Revendications

1. Procédé pour la mise en oeuvre d'un réacteur nucléaire comprenant une source de gaz résiduaire (1, 2), notamment une installation d'épuration d'un agent de refroidissement, et un système pour le gaz résiduaire, qui est raccordé à cette source de gaz et qui se compose d'au moins un compresseur (12,13), d'un refroidisseur de gaz (15), d'un détendeur (20), d'un absorbeur d'humidité (35), d'une zone de ralentissement (36) et d'un conduit de cheminée (42), caractérisé en ce qu'il consiste à faire fonctionner l'ad- sorbeur d'humidité et la zone de ralentissement en parallèle, en fonctionnement normal, la zone de ralentissement communiquant avec le conduit de cheminée, tandis que l'adsorbeur d'humidité fonctionne dans un circuit pour du gaz allant au compresseur et, dans le cas d'une augmentation de production de gaz résiduaire, notamment dans le cas d'un transfert de l'agent de refroidissement lors du démarrage ou de l'arrêt du réacteur, à brancher l'adsorbeur d'humidité et la zone de ralentissement en série et à les faire communiquer avec le conduit de cheminée par un détendeur (41) réglé à une pression au moins deux fois plus grande que celle du fonctionnement normal.

2. Procédé suivant la revendication 1, caractérisé en ce qu'il consisté à isoler thermiquement et/ou à refroidir ou à chauffer la zone pour le gaz du refroidisseur de gaz jusqu'à l'adsorbeur d'humidité inclus.

3. Procédé suivant la revendication 1 ou 2, caractérisé en ce qu'il consiste à effectuer l'abaissement de la pression en une durée de plusieurs heures après l'augmentation de production de gaz résiduaires.

4. Procédé suivant la revendication 3, caractérisé en ce qu'il consiste à effectuer le branchement de l'adsorbeur d'humidité dans le circuit pour le gaz allant au compresseur, après avoir atteint la pression basse de fonctionnement.
